# EUROPÄISCHE PATENTSCHRIFT

(11) **EP 3 061 157 B1**
(45) Veröffentlichungstag und Bekanntmachung des Hinweises auf die Patenterteilung: **26.02.2020**
(21) Anmeldenummer: 14786172.8
(22) Anmeldetag: 16.10.2014
(51) Int. Cl.: H01R 13/621, H01R 24/28, H01R 13/52, H01R 13/74

(54) **ELEKTRISCHE VERBINDUNG**
ELECTRICAL CONNECTION
LIAISON ÉLECTRIQUE

(30) Priorität: 23.10.2013 DE 102013221454
(43) Veröffentlichungstag der Anmeldung: 31.08.2016
(73) Patentinhaber: Vitesco Technologies Germany GmbH, 30165 Hannover (DE)
(72) Erfinder: OED, Harald, 90482 Nürnberg (DE); ULHERR, Marcus, 90592 Schwarzenbruck (DE); WIECZOREK, Matthias, 91233 Neunkirchen am Sand (DE)
(74) Vertreter: Waldmann, Georg Alexander
(86) Internationale Anmeldenummer: PCT/EP2014/072251
(87) Internationale Veröffentlichungsnummer: WO 2015/059033

(56) Entgegenhaltungen:
- DE-A1- 3 728 456
- DE-A1-102005 054 601
- JP-B- 5 307 277
- US-A1- 2012 322 285
- US-A1- 2013 244 512

## Beschreibung

Die Erfindung betrifft eine elektrische Verbindung von einem Stecker mit einem Schaltungsträger nach dem Oberbegriff des Anspruchs 1 und ein Verfahren zur Herstellung einer derartigen Verbindung gemäß Anspruch 7.

Die Erfindung bezieht sich auf das Gebiet von elektrischen Steckverbindungen zum Herstellen einer elektrischen Verbindung zwischen zwei durch eine Wand voneinander getrennten elektrischen Bereichen. Derartige elektrische Verbindungen werden beispielsweise bei einem Einsatz von Getriebesteuergeräten in Kraftfahrzeugen verwendet, wobei der Schaltungsträger, auf dem zum Beispiel eine Steuereinheit angeordnet ist, im Steuergerätgehäuse mithilfe eines Stecker mit elektrischen Bauteilen außerhalb des Gehäuses elektrisch verbunden ist.

In der Regel wird der Stecker direkt auf dem Schaltungsträger bzw. der Leiterplatte angeordnet. Dadurch wird sichergestellt, dass die Toleranzketten bei der Herstellung der Verbindung möglichst kurz sind. Nachteilig bei dieser Anordnung ist jedoch, dass die Öffnung in der Gehäusewand etwas größer sein muss als der Stecker selbst, was zu Schwierigkeiten bei der Abdichtung des Steckers zur Gehäusewand führen kann. Ein weiterer Nachteil bei dieser Anordnung ist, dass die Kontaktfläche zwischen der Gehäuseinnenwand und dem Schaltungsträger, deren Größe unter anderem die Höhe des Wärmeübertrags vom Schaltungsträger hin zum Gehäuse bestimmt , unter Umständen relativ gering ist. Gleichzeitig ist dadurch, dass der Stecker mit mindestens seiner gesamten Querschnittsfläche in Kontakt mit dem Schaltungsträger steht, die Fläche des Schaltungsträgers relativ groß, was sich im Falle eines hochwertigen keramischen Schaltungsträgers kostentreibend auswirkt.

Die US 2012/322285 A1 beschreibt einen wasserdichten Stecker, der an einem Gehäuse einer elektrischen Vorrichtung montiert und mit einem Gegenstecker verbunden ist. Das Gehäuse umfasst eine Trägerplatte, auf der eine Leiterplatte angeordnet ist, die elektrisch mit dem wasserdichten Stecker verbunden ist.

Es ist daher eine Aufgabe der vorliegenden Erfindung, eine elektrische Verbindung zwischen einem Stecker und einem Schaltungsträger der eingangs genannten Art derart zu schaffen, die gegenüber dem Stand der Technik in Bezug auf Aufwand beim Abdichten des Steckers gegen das Gehäuse und in Bezug auf Reduzierung der Schaltungsträgergröße und damit der Kosten eine Verbesserung darstellt.

Diese Aufgabe ist erfindungsgemäß gelöst durch eine elektrische Verbindung mit den Merkmalen des Anspruchs 1.

Bei der erfindungsgemäße Verbindung zwischen einem Stecker außerhalb eines Gehäuses und einem Schaltungsträger innerhalb des Gehäuses ist die Querschnittsfläche der Öffnung in der Gehäusewand, durch die ein Steckkontakt des Steckers zur Herstellung der elektrischen Verbindung ragt, kleiner als die Stirnfläche des Steckers, wobei die Stirnfläche des Steckers die Öffnung vollkommen überdeckt. Der Schaltungsträger hingegen überdeckt die Öffnung zumindest teilweise.

Dadurch, dass die Stirnfläche des Steckers die Öffnung in der Gehäusewand vollkommen überdeckt, dient die der Stirnfläche zugewandte Seite der Gehäusewand bei der Herstellung der Verbindung insbesondere als Anschlag zum einfachen Positionieren des Steckers. Ferner wird durch diese Anordnung vorteilhafterweise das Abdichten des Steckers zum Gehäuse erleichtert. Zum Beispiel kann insbesondere in einer die Stirnfläche umlaufenden Nut eine als Dichtungsring ausgeführte Dichtung vorgesehen sein, die nach der Herstellung der erfindungsgemäßen Verbindung den Stecker gegen die Gehäusewand in axialer Richtung insbesondere öldicht abdichtet.

In einer alternativen Ausgestaltungsform zur Verbindung mit axial wirkender Dichtung zwischen Stecker und Gehäusewand kann die Dichtung radial, in Richtung quer zur Längsachse des Steckers wirken, zwischen dem Stecker und einem die Öffnung in der Gehäusewand umlaufenden Vorsprung an deren Außenseite. Dabei kann dieser Vorsprung als separates Teil ausgeführt sein oder insbesondere auch in der Gehäusewand integriert sein. Als Dichtung ist eine Feststoffdichtung, zum Beispiel ein Dichtungsring aus Kunststoff, aber auch eine Flüssigdichtung denkbar.

In der Regel sind auf den Schaltungsträger elektrische Bauteile wie zum Beispiel Prozessoren oder Leistungshalbleiter angeordnet, die im Betrieb Wärme produzieren. Die Kontaktfläche zwischen dem Schaltungsträger und der Gehäuseinnenwand dient insbesondere zum einen bei der Herstellung der erfindungsgemäßen Verbindung als Anschlag zum einfachen Positionieren des Schaltungsträgers an der Gehäuseinnenwand, zum anderen der Wärmeabfuhr vom Schaltungsträger hin zum Gehäuse.

Dadurch, dass die Querschnittsfläche der Öffnung in der Gehäusewand kleiner ist als die Stirnfläche des Steckers, ist vor allem für den Fall, dass der Schaltungsträger die Öffnung komplett überdeckt, die Kontaktfläche zwischen der Gehäuseinnenwand und dem Schaltungsträger vergleichsweise größer als bei einer Anordnung, bei der der Stecker direkt mit dem Schaltungsträger verbunden ist. Dies führt insbesondere zu einem vergleichsweise vergrößerten Wärmetransport vom Schaltungsträger zum Gehäuse.

Ein zusätzlicher Vorteil dabei ist, dass dies auch insbesondere zu einer vergleichsweisen Reduzierung der Fläche des Schaltungsträgers und somit vor allem bei teueren keramischen Schaltungsträgern zu einer Kosteneinsparung führt. Bei der erfindungsgemäßen Verbindung ist es jedoch nicht zwingend erforderlich, dass der Schaltungsträger die Öffnung komplett überdeckt, es muss aber sicher gestellt sein, dass die elektrische Verbindung zwischen Steckkontakt des Steckers und entsprechender Aufnahme im Schaltungsträger hergestellt ist.

Erfindungsgemäß ist der Schaltungsträger mit dem Stecker insbesondere mittels Schrauben oder Nieten kraft- oder formschlüssig verbunden.

Erfindungsgemäß ist die Verbindung eines Anschlusskontakts mit der entsprechenden Aufnahme im Schaltungsträger als sogenannter Press-Fit-Kontakt ausgeführt. Ein Press-Fit-Kontakt ist eine Einpressverbindung und wird durch Einpressen eines in der Regel als Stift ausgeführten Anschlusskontakts in eine als durchkontaktiertes Schaltungsträger- bzw. Leiterplattenloch ausgeführte Aufnahme hergestellt. Ausschlaggebend hierbei ist, dass der Stift im Querschnitt eine größere Diagonale aufweist, als das durchkontaktierte Leiterplattenloch im Durchmesser. Dadurch entsteht beim Einpressen des Stiftes in die Aufnahme eine Überpressung, die üblicherweise durch Verformung des Stiftes aufgenommen werden muss. Durch das elastische Verhalten des Stifts wird die Durchkontaktierung im Schaltungsträger weniger belastet.

Ferner ist dadurch eine größere Lochtoleranz der durchkontaktierten Bohrungen im Schaltungsträger zulässig und es ist eine Mehrfacheinpressung von Anschlusskontakten in die gleiche Leiterplattenbohrung möglich.

Gegenüber der herkömmlichen Löttechnik hat die Press-Fit-Technik insbesondere folgende Vorteile:
- kein Löten, dadurch keine thermische Belastung der Leiterplatte,
- keine "kalten" Lötstellen,
- keine Kurzschlüsse durch Lötbrücken,
- lange Anschlusskontaktstifte bleiben frei von Lötzinn und können als rückseitige Kontaktiereinrichtung verwendet werden,
- einstellbare Impedanz der Verbindung durch definierte Geometrie, dadurch gute HF-Eigenschaften,
- einfache Demontage der Verbindung durch rein mechanisches Auspressen der Stifte.

Eine weitere Aufgabe der vorliegenden Erfindung besteht darin, ein Verfahren zur Herstellung einer elektrische Verbindung zwischen einem Stecker und einem Schaltungsträger der eingangs genannten Art derart zu schaffen, dass die Verbindung gegenüber dem Stand der Technik in Bezug auf Aufwand beim Abdichten des Steckers gegen das Gehäuse und in Bezug auf Positionieren der beteiligten Komponenten zueinander eine Verbesserung darstellt.

Diese Aufgabe ist erfindungsgemäß gelöst durch ein Verfahren mit den Merkmalen des Anspruchs 9.

Bei dem erfindungsgemäßen Verfahren zur Herstellung einer Verbindung zwischen einem Stecker außerhalb eines Gehäuses und einem Schaltungsträger innerhalb des Gehäuses, wobei der Stecker mindestens einen Steckkontakt umfasst und in Richtung Gehäusewand eine Stirnfläche aufweist, weiterhin der Schaltungsträger eine Aufnahme für einen Steckkontakt umfasst, und die Querschnittsfläche der Öffnung in der Gehäusewand kleiner ist als die Stirnfläche des Steckers, wird zunächst der Schaltungsträgers an der Innenseite der Gehäusewand derart positioniert, dass der Schaltungsträger die Öffnung in der Gehäusewand zumindest teilweise überdeckt.

Anschließend wird der Stecker an der Außenseite der Gehäusewand derart positioniert, dass seine Stirnfläche die Öffnung in der Gehäusewand vollkommen überdeckt. Dabei kann eine Dichtung zwischen Stecker und Gehäusewand platziert werden. Gleichzeitig wird dabei die Verbindung des Steckkontakts des Steckers mit der entsprechenden Aufnahme im Schaltungsträger insbesondere mittels einer bereits beschriebenen Press-Fit-Verbindung hergestellt.

Danach wird der Schaltungsträger mit dem Stecker insbesondere mittels eines Verbindungselements wie einer Schraube oder einem Niet kraft- oder formschlüssig verbunden.

Weitere Merkmale, Vorteile und Einzelheiten der Erfindung werden nachfolgend anhand der in den beigefügten Zeichnungen dargestellten Ausführungsbeispiele näher erläutert. Es zeigen:
- Fig. 1: einen Ausschnitt einer bekannten Verbindung eines Steckers außerhalb eines Gehäuses mit einem Schaltungsträger innerhalb des Gehäuses;
- Fig. 2: einen Ausschnitt einer erfindungsgemäßen Verbindung eines Steckers außerhalb eines Gehäuses mit einem Schaltungsträger innerhalb des Gehäuses;
- Fig. 3: einen Ausschnitt einer erfindungsgemäßen Verbindung mit einer radial wirkenden Dichtung zwischen Stecker und Gehäusewand;
- Fig. 4: einen Ausschnitt einer erfindungsgemäßen Verbindung mit einer axial wirkenden Dichtung zwischen Stecker und Gehäusewand; und
- Fig. 5: eine Draufsicht einer erfindungsgemäßen Verbindung gemäß Fig. 4.

Fig. 1 zeigt eine elektrische Verbindung eines Steckers 1, der zwei Steckkontakte 2 aufweist, von außerhalb eines Gehäuses bzw. einer Gehäusewand 3 mit einem Schaltungsträger 4, der innerhalb des Gehäuses angeordnet ist. Auf dem Schaltungsträger kann eine Steuereinheit insbesondere mit Wärme erzeugenden Leistungsbauelementen angeordnet sein, wie sie in Getriebesteuergeräten für Kraftfahrzeuge eingesetzt werden. Der Stecker 1 ist durch eine Öffnung 6 in der Gehäusewand 3 hindurch geführt und steht ganzflächig in direktem Kontakt mit dem Schaltungsträger 4, wobei zur Herstellung der elektrischen Verbindung jeweils ein Steckkontakt 2 in einer entsprechenden Aufnahme 7 des Schaltungsträgers 4 angeordnet ist. Der Schaltungsträger 4 ist mit dem Stecker 1 insbesondere mittels Schrauben 5 kraftschlüssig verbunden.

Nachteilig bei dieser Anordnung ist, dass die Öffnung 6 in der Gehäusewand 3 größer ist als der Stecker 1 selbst, was, wie bereits erwähnt, zu Schwierigkeiten bei der Abdichtung des Steckers 1 zur Gehäusewand 3 führen kann. Ein weiterer Nachteil bei dieser Anordnung ist, dass die Wärmeabfuhr vom Schaltungsträger 4 hin zum Gehäuse, die von der Kontaktfläche zwischen der Gehäuseinnenwand und dem Schaltungsträger 4 abhängig ist, relativ gering ist.

Weiterhin hängt die Größe des Schaltungsträgers 4 von der Größe des Steckers 1 ab.

Fig. 2 zeigt eine erfindungsgemäße elektrische Verbindung eines derartigen Steckers 1 außerhalb des Gehäuses und dem Schaltungsträger 4 innerhalb des Gehäuses, wobei hier die Querschnittsfäche der Öffnung 6 kleiner ist als die Stirnfläche 8 des Steckers 1, und der Stecker 1 derart mit seiner Stirnfläche 8 an der Außenseite der Gehäusewand 3 angeordnet ist, dass die Stirnfläche 8 die Öffnung 6 vollkommen überdeckt.

Der Schaltungsträger 4 ist an der Innenseite der Gehäusewand 3 angeordnet. Je größer die Kontaktfläche zwischen der Innenseite der Gehäusewand 3 und dem Schaltungsträger 4 ist, desto größer ist der Wärmeabtransport vom Schaltungsträger 4 zum Gehäuse. Zur Herstellung der elektrischen Verbindung ragen zwei Stecckontakte 2 durch die Öffnung 6 hindurch und werden jeweils in einer entsprechenden Aufnahme 7 des Schaltungsträgers 4 elektrisch leitend aufgenommen. Die Anzahl der Steckkontakte 2 kann je nach Anwendung variieren.

Dadurch, dass die Querschnittsfläche der Öffnung 6 in der Gehäusewand 3 kleiner ist als die Stirnfläche 8 des Steckers 1, kann im Vergleich zu einer Anordnung wie in Fig. 1, bei der der Stecker 1 direkt mit dem Schaltungsträger 4 verbunden ist, die Fläche des Schaltungsträgers 4 entsprechend reduziert werden, was vor allem bei teueren keramischen Schaltungsträgern zu einer Kosteneinsparung führt. Darüber hinaus kann dadurch insbesondere auch die Größe des Gehäuses entsprechend reduziert werden.

Der Schaltungsträger 4 ist mit dem Stecker 1 insbesondere mittels Schrauben 5 als Verbindungselement kraftschlüssig verbunden. Denkbar wäre auch eine formschlüssige Verbindung, zum Beispiel mittels eines Niet. Bei dieser kraftschlüssigen Verbindung ist die Schraube 5 jeweils durch eine entsprechende Aussparung im Schaltungsträger 4 und in der Gehäusewand 3 hindurchgeführt. Die Aussparung in der Gehäusewand 3 kann komplett umlaufend oder auch nur teilweise geschlossen sein. Es wäre auch denkbar, dass die Schraube 5 innerhalb der Öffnung 6 der Gehäusewand 3 geführt wird.

Die elektrische Verbindung zwischen einem Steckkontakt 2 und einer entsprechenden Aufnahme 7 des Schaltungsträgers 4 kann insbesondere als Press-Fit-Verbindung ausgeführt sein, wobei der Steckkontakt 2, in nicht dargestellter Weise, im Querschnitt eine größere Diagonale aufweist, als die Aufnahme 7. Dadurch entsteht beim Einpressen des Steckkontakts 2 in die Aufnahme 7 eine Überpressung. Die langen stiftförmigen Steckkontakte 2 sind dabei frei von Lötzinn und können zusätzlich als rückseitige Kontaktiereinrichtungen verwendet werden. Weitere Vorteile der Press-Fit-Technik gegenüber der herkömmlichen Löttechnik sind weiter oben bereits ausführlich beschrieben worden.

Fig. 3 zeigt eine erfindungsgemäßen Verbindung mit einer radial, in Richtung quer zur Längsachse des Steckers 1 wirkenden Dichtung 10 zwischen Stecker 1 und einem die Öffnung 6 in der Gehäusewand 3 umlaufenden Vorsprung 11 an deren Außenseite. Dabei kann dieser Vorsprung 11 als separates Teil, wie in Fig. 3 gezeigt, ausgeführt sein oder insbesondere auch in der Gehäusewand 3 integriert sein. Als Dichtung 10 ist eine Feststoffdichtung, zum Beispiel ein Dichtungsring aus Kunststoff, aber auch eine Flüssigdichtung denkbar.

Fig. 4 zeigt eine erfindungsgemäßen Verbindung mit einer axial, in Richtung der Längsachse des Steckers 1 wirkenden Dichtung 10 zwischen Stecker 1 und Gehäusewand 3. Dabei ist die Dichtung 10 als Dichtungsring ausgeführt, der in einer die Stirnfläche 8 des Steckers 1 umlaufenden Nut 9 angeordnet ist.

Fig. 5 zeigt eine Draufsicht auf die erfindungsgemäße Verbindung gemäß Fig. 4 von außerhalb des Gehäuses.

### Bezugszeichenliste:

- 1: Stecker
- 2: Steckkontakt im Stecker
- 3: Gehäusewand
- 4: Schaltungsträger
- 5: Befestigungsvorrichtung
- 6: Öffnung in der Gehäusewand
- 7: Aufnahme im Schaltungsträger
- 8: Stirnfläche des Steckers
- 9: Nut im Stecker
- 10: Dichtung
- 11: Vorsprung an Außenseite der Gehäusewand

## Patentansprüche

1. Elektrische Verbindung, umfassend ein Gehäuse mit einer Gehäusewand (3), einen Stecker (1) außerhalb des Gehäuses , und einen Schaltungsträger (4)innerhalb des Gehäuses, wobei der Stecker (1) mindestens einen Steckkontakt (2) umfasst und in Richtung Gehäusewand (3) eine Stirnfläche (8) aufweist, und wobei der Schaltungsträger (4) eine Aufnahme (7) für einen Stecckontakt (2) umfasst, und wobei der Steckkontakt (2) zur Herstellung der elektrischen Verbindung durch eine Öffnung (6) in der Gehäusewand (3) hindurch ragt, wobei die Querschnittsfläche der Öffnung (6) kleiner ist als die Stirnfläche (8) des Steckers (1), wobei die Stirnfläche (8) die Öffnung (6) vollkommen überdeckt, und der Schaltungsträger (4) die Öffnung (6) zumindest teilweise überdeckt, **dadurch gekennzeichnet,**
**dass** der Schaltungsträger (4) außerhalb der Kontaktstifte (2) durch entsprechende Aussparungen im Schaltungsträger (4) und in der Gehäusewand (3) hindurch kraft- oder formschlüssig mit dem Stecker (1) verbunden ist, wobei die Verbindung eines Anschlusskontakts (2) mit der entsprechenden Aufnahme (7) im Schaltungsträger (4) als Press-Fit-Kontakt ausgeführt ist.

2. Elektrische Verbindung nach Anspruch 1, **dadurch gekennzeichnet, dass**
zwischen Stecker (1) und Gehäusewand (3) eine Dichtung (10) angeordnet ist.

3. Elektrische Verbindung nach Anspruch 2, **dadurch gekennzeichnet, dass**
die Dichtung (10) axial, in Richtung der Längsachse des Steckers (1) wirkend, zwischen der Stirnfläche (8) des Steckers (1) und der Gehäusewand (3) angeordnet ist.

4. Elektrische Verbindung nach Anspruch 3, **dadurch gekennzeichnet, dass** die Dichtung (10) in einer die Stirnfläche (8) umlaufenden Nut (9) angeordnet ist.

5. Elektrische Verbindung nach Anspruch 2, **dadurch gekennzeichnet, dass** die Dichtung (10) radial, in Richtung quer zur Längsachse des Steckers (1) wirkend, zwischen dem Stecker (1) und einem die Öffnung (6) umlaufenden Vorsprung (11) angeordnet ist.

6. Elektrische Verbindung nach Anspruch 5, **dadurch gekennzeichnet, dass** der die Öffnung (6) umlaufende Vorsprung (11) ein Teil der Gehäusewand (3) ist.

7. Verfahren zur Herstellung einer Verbindung von einem Stecker (1) außerhalb eines Gehäuses und einem Schaltungsträger (4) innerhalb des Gehäuses, wobei der Stecker mindestens einen Steckkontakt (2) umfasst und in Richtung Gehäusewand (3) eine Stirnfläche (8) aufweist, und wobei der Schaltungsträger (4) eine Aufnahme (7) für einen Steckkontakt (2) umfasst, und wobei die Querschnittsfläche der Öffnung (6) kleiner ist als die Stirnfläche (8) des Steckers (1), mit den Schritten:
- Positionieren des Schaltungsträgers (4) an der Innenseite der Gehäusewand (3) derart, dass der Schaltungsträger (4) die Öffnung (6) in der Gehäusewand (3) zumindest teilweise überdeckt,
- Positionieren des Steckers (1) an der Außenseite der Gehäusewand (3) derart, dass die Stirnfläche (8) die Öffnung (6) vollkommen überdeckt und gleichzeitiges Herstellen der Verbindung des Steckkontakts (2) des Steckers (1) mit der entsprechenden Aufnahme (7) im Schaltungsträger (4), wobei die Verbindung als Press-Fit-Kontakt ausgeführt ist, und
- Herstellen einer kraft- oder formschlüssigen Verbindung zwischen dem Schaltungsträger (4) und dem Stecker (1) außerhalb der Steckkontakte (2).

8. Verwendung einer elektrischen Verbindung nach Anspruch 1 in einem Getriebesteuergerät für ein Kraftfahrzeug.

## Claims

1. Electrical connection, comprising a housing having a housing wall (3), a plug (1) outside the housing, and a circuit carrier (4) within the housing, wherein the plug (1) comprises at least one plug contact (2) and has an end face (8) in the direction of the housing wall (3), and wherein the circuit carrier (4) comprises a receptacle (7) for a plug contact (2), and wherein the plug contact (2) protrudes through an opening (6) in the housing wall (3) in order to establish the electrical connection, wherein the cross-sectional area of the opening (6) is smaller than the end face (8) of the plug (1), wherein the end face (8) completely covers the opening (6), and the circuit carrier (4) at least partially covers the opening (6), **characterized in that** the circuit carrier (4) is connected in a force-fitting or interlocking manner through corresponding recesses in the circuit carrier (4) and in the housing wall (3) to the plug (1) outside the contact pins (2), wherein the connection of a connection contact (2) to the corresponding receptacle (7) in the circuit carrier (4) is designed as a press-fit contact.

2. Electrical connection according to Claim 1, **characterized in that**
a seal (10) is arranged between the plug (1) and the housing wall (3).

3. Electrical connection according to Claim 2, **characterized in that**
the seal (10) is arranged axially, in a manner acting in the direction of the longitudinal axis of the plug (1), between the end face (8) of the plug (1) and the housing wall (3).

4. Electrical connection according to Claim 3, **characterized in that** the seal (10) is arranged in a groove (9) which runs around the end face (8).

5. Electrical connection according to Claim 2, **characterized in that** the seal (10) is arranged radially, in a manner acting in the direction transverse to the longitudinal axis of the plug (1), between the plug (1) and a projection (11) which runs around the opening (6).

6. Electrical connection according to Claim 5, **characterized in that** the projection (11) which runs around the opening (6) is a part of the housing wall (3).

7. Method for establishing a connection between a plug (1) outside a housing and a circuit carrier (4) within the housing, wherein the plug comprises at least one plug contact (2) and has an end face (8) in the direction of the housing wall (3), and wherein the circuit carrier (4) comprises a receptacle (7) for a plug contact (2), and wherein the cross-sectional area of the opening (6) is smaller than the end face (8) of the plug (1), comprising the steps of
- positioning the circuit carrier (4) on the inside of the housing wall (3) in such a way that the circuit carrier (4) at least partially covers the opening (6) in the housing wall (3),
- positioning the plug (1) on the outside of the housing wall (3) in such a way that the end face (8) completely covers the opening (6), and at the same time establishing the connection between the plug contact (2) of the plug (1) and the corresponding receptacle (7) in the circuit carrier (4), wherein the connection is designed as a press-fit contact, and
- establishing a force-fitting or interlocking connection between the circuit carrier (4) and the plug (1) outside the plug contacts (2).

8. Use of an electrical connection according to Claim 1 in a transmission controller for a motor vehicle.

## Revendications

1. Liaison électrique comprenant un boîtier pourvu d'une paroi de boîtier (3), un connecteur mâle (1) situé à l'extérieur du boîtier et un support de circuit (4) situé à l'intérieur du boîtier, le connecteur mâle (1) comprenant au moins un contact enfichable (2) et comportant en direction de la paroi de boîtier (3) une face frontale (8), et le support de circuit (4) comprenant un logement (7) destiné à un contact enfichable (2), et le contact enfichable (2) faisant saillie à travers une ouverture (6) ménagée dans la paroi de boîtier (3) afin de réaliser la liaison électrique, la surface en coupe transversale de l'ouverture (6) étant inférieure à la face frontale (8) du connecteur mâle (1), la face frontale (8) recouvrant complètement l'ouverture (6) et le support de circuit (4) recouvrant au moins partiellement l'ouverture (6), **caractérisée en ce que**
le support de circuit (4) est relié en force ou par complémentarité de formes au connecteur mâle (1) à l'extérieur des broches de contact (2) à travers des évidements correspondants ménagés dans le support de circuit (4) et dans la paroi de boîtier (3), la liaison d'un contact de connexion (2) avec le logement correspondant (7) dans le support de circuit (4) étant conçue comme un contact à ajustement serré.

2. Liaison électrique selon la revendication 1,
**caractérisée en ce que**
une garniture d'étanchéité (10) est disposée entre le connecteur mâle (1) et la paroi de boîtier (3).

3. Liaison électrique selon la revendication 2,
**caractérisée en ce que**
la garniture d'étanchéité (10) est disposée axialement, entre la face frontale (8) du connecteur mâle (1) et la paroi de boîtier (3) de manière à agir dans la direction de l'axe longitudinal du connecteur mâle (1).

4. Liaison électrique selon la revendication 3,
**caractérisée en ce que**
la garniture d'étanchéité (10) est disposée dans une rainure (9) entourant la face frontale (8).

5. Liaison électrique selon la revendication 2,
**caractérisée en ce que**
la garniture d'étanchéité (10) est disposée radialement entre le connecteur mâle (1) et la saillie (11) entourant l'ouverture (6) de manière à agir dans la direction transversale à l'axe longitudinal du connecteur mâle (1).

6. Liaison électrique selon la revendication 5,
**caractérisée en ce que**
la saillie (11) entourant l'ouverture (6) fait partie de la paroi de boîtier (3).

7. Procédé d'établissement d'une liaison d'un connecteur mâle (1) situé à l'extérieur d'un boîtier et d'un support de circuit (4) situé à l'intérieur du boîtier, le connecteur mâle comprenant au moins un contact enfichable (2) et comportant une face frontale (8) dans la direction de la paroi de boîtier (3), et le support de circuit (4) comprenant un logement (7) destiné à un contact enfichable (2), et la surface en coupe transversale de l'ouverture (6) étant inférieure à la face frontale (8) du connecteur mâle (1), le procédé comprenant les étapes suivantes :
- positionner le support de circuit (4) du côté intérieur de la paroi de boîtier (3) de sorte que le support de circuit (4) recouvre au moins partiellement l'ouverture (6) ménagée dans la paroi de boîtier (3),
- positionner le connecteur mâle (1) du côté extérieur de la paroi de boîtier (3) de sorte que la face frontale (8) recouvre complètement l'ouverture (6) et établir simultanément la liaison du contact enfichable (2) du connecteur mâle (1) avec le logement correspondant (7) ménagé dans le support de circuit (4), la liaison étant conçue comme un contact à ajustement serré, et
- établir une liaison en force ou par complémentarité de formes entre le support de circuit (4) et le connecteur mâle (1) à l'extérieur des contacts enfichables (2).

8. Utilisation d'une liaison électrique selon la revendication 1 dans un dispositif de commande de transmission destiné à un véhicule automobile.
